# EUROPÄISCHE PATENTSCHRIFT

(11) **EP 0 129 013 B1**
(45) Veröffentlichungstag und Bekanntmachung des Hinweises auf die Patenterteilung: **29.10.1986**
(21) Anmeldenummer: 84104190.8
(22) Anmeldetag: 13.04.1984
(51) Int. Cl.: B65H 29/68

(54) **Falzapparat mit einer Verzögerungsstrecke**
Folding apparatus comprising a delay section
Appareil de pliage avec un parcours de retard

(30) Priorität: 16.06.1983 DE 3321811
(43) Veröffentlichungstag der Anmeldung: 27.12.1984
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

## Beschreibung

Die Erfindung betrifft einen Falzapparat für Rollenrotationsdruckmaschinen, in welchem Falzexemplare über eine obere und untere Bänder aufweisende, druckmaschinennahe erste Bandleitung einer Verzögerungsstrecke zuführbar sind, hinter der sie einer zweiten, langsamerlaufenden druckmaschinenfernen Bandleitung zugeführt werden.

Aus der DE-AS 2 750 792 ist bereits ein Apparat der vorangehend spezifizierten Art prinzipiell bekannt. Bei diesem werden von einem Sammelzylinder kommend Falzexemplare einer ersten Bandleitung zugeführt, wonach sie an einem im Vergleich zu dieser langsamerlaufenden, rotierenden Anschlag verzögert und ausgerichtet werden. Anschliessend erfolgt die Übergabe der Falzexemplare in eine zweite, langsamerlaufende Bandleitung, der ein Falzmesser zugeordnet ist, mit dem der sogenannte «dritte Falz» (zweiter Längsfalz) erzeugt wird. Nachteilig bei der Verwendung eines derartigen rotierenden Anschlages ist, dass ab einer bestimmten Geschwindigkeitsdifferenz die auf diesen auftreffenden Falzexemplare zurückprallen oder sich verwerfen können. In diesem Fall besteht die Gefahr, dass der dritte Falz nicht mehr mit der erforderlichen Genauigkeit erzeugt werden kann.

Aufgabe der Erfindung ist es, eine zwischen zwei mit unterschiedlicher Geschwindigkeit laufenden Bandleitungen einsetzbare Verzögerungsstrecke zu schaffen, die eine schonende Übernahme und eine Verzögerung der Falzexemplare ermöglicht. Diese Aufgabe wird durch die Anwendung des Kennzeichens des Patentanspruches 1 gelöst. Weiterbildungen der Erfindung ergeben sich aus den Unteransprüchen sowie aus der Beschreibung in Verbindung mit den Zeichnungen. In dieser zeigen:
Fig. 1 eine schematische Darstellung der erfindungsgemässen Verzögerungsstrecke;
Fig. 2 eine Seitenansicht des oberen Teils der Verzögerungsstrecke;
Fig. 3 einen Schnitt durch die Vorrichtung gemäss Fig. 2;
Fig. 4 eine Draufsicht auf die Vorrichtung gemäss Fig. 2 und
Fig. 5 eine weitere Ausführungsvariante der erfindungsgemässen Verzögerungsstrecke.

Fig. 1 zeigt schematisch eine obere und eine untere Verzögerungsstrecke 1, 2. Da die beiden Verzögerungsstrecken identisch aufgebaut und vorzugsweise spiegelbildlich beiderseits des Falzexemplartransportweges angeordnet sind, werden im nachfolgenden der Einfachheit halber lediglich die obere Verzögerungsstrecke 1 beschrieben und im Bedarfsfall gleichartige Elemente der unteren Verzögerungsstrecke 2 mit der gleichen Bezugszahl und einem Apostroph bezeichnet. Dies gilt auch im nachfolgenden für die übrigen Bauteile, die doppelt angeordnet sind.

Das in Fig. 1 links dargestellte Bandleitungssystem umfasst eine obere Bandleitung 3 und eine untere Bandleitung 4, zwischen denen Falzexemplare, beispielsweise von einem Sammelzylinder mit einem bestimmten Abstand ankommend, der erfindungsgemässen Verzögerungsstrecke 1, 2 zugeführt werden. Hinter der Verzögerungsstrecke 1, 2 gelangen dann die verzögerten Falzexemplare zwischen ein langsamerlaufendes Bandleitungsystem, das eine obere Bandleitung 5 und eine untere Bandleitung 6 umfasst. Die in Richtung des Pfeiles 7 von einer Druckmaschine kommend und in dem Falzapparat gefalzten Falzexemplare 8, 9 verlassen die keilförmige Öffnung der Bandleitungen 3, 4, deren Länge durch in Transportrichtung der Falzexemplare 8, 9 verschiebbare Andruckrollen 10, 11 veränderbar ist. Die langsamerlaufenden Bandleitungen 5, 6 laufen ebenfalls keilförmig zusammen, wobei die Länge des Keiles durch verschiebbare Andruckrollen 12, 13 in Abhängigkeit von den Längen der Falzexemplare und gegebenenfalls von den Geschwindigkeitsverhältnissen einstellblar ist.

Die obere Verzögerungsstrecke 1 umfasst eine Bandleitung 14, die um eine Antriebsrolle 1 sowie um eine verschiebbare Spann- und Umlenkrolle 16 geführt ist. Unterhalb der Rollen 15, 16 wird die Bandleitung 14 S-förmig um Bandrollen 17, 18 und 19, 20 geführt. Eine der Rollen 19, 20 sollte wiederum einstellbar sein, hier die auf einem Bolzen 36 angeordnete Bandrolle 19, um eine Abstimmung der Länge der Verzögerungsstrecke zwischen den Rollen 19, 20 auf die jeweilige Länge der Falzexemplare 8, 9 zu ermöglichen.

Es ist erfindungswesentlich, dass die Abschnitte der Bandleitung 14 zwischen den Rollen 17, 19 sowie 18, 20 und 15, 17 sowie 16,18 parallel zueinander und parallel zum Falzexemplartransport verlaufen, wie in Fig. 1 gestrichelt angedeutet ist. Bei der Darstellung gemäss Fig. 2 ist der exakte Verlauf dieser Bandleitungsabschnitte gezeigt, was bei der schematischen Darstellung gemäss Fig.1 aus Übersichtsgründen, wie bereits gesagt, nicht der Fall ist.

Gemäss der Erfindung werden die Bandrollen 17, 18 gemeinsam parallel zur Transportrichtung der Falzexemplare 8, 9 verschoben. Diese Verschiebung wird mit Hilfe eines Exzenterantriebes 22, 23 durchgeführt. Der Exzenterantrieb 22, 23 ist so ausgelegt, dass die Bandleitung 14 - und selbstverständlich auch die darunterliegende Bandleitung 14' -derunteren Verzögerungsstrecke 2 ihre Maximalgeschwindigkeit aufweist, die der Geschwindigkeit der Bandleitungen 3, 4 entspricht, wenn die Vorderkante eines Falzexemplares zwischen die Bandleitungen 14, 14' gelangt. Dadurch ist eine stossfreie Übernahme der Falzexemplare 8, 9 möglich. Sobald die Hinterkante der Falzexemplare 8, 9 die Bandleitungen 3, 4 verlassen hat, wird die Geschwindigkeit der Bandleitungen 14, 14' reduziert, bis auf die Geschwindigkeit der Bandleitungen 5, 6. Diese Absenkung der Geschwindigkeit der Bandleitungen 14, 14' muss beendet sein, bevor die Vorderkante der Falzexemplare 8, 9 in die Bandleitungen 5, 6 einläuft. Somit ist auch hier wiederum eine schonende und stossfreie Übergabe von der Verzögerungsstrecke 1, 2 in die langsamerlaufenden Bandleitungen 5, 6 gewährleistet. Durch die verschiebbaren Rollen 10, 11 bzw. 12, 13 sowie 19, 19' ist die vorangehend erwähnte Bedingung bei verschiedenen Exemplarlängen zu erfüllen. Ausserdem ist es wesentlich, dass die Abstände zwischen den aufeinanderfolgenden Falzexemplaren 8, 9 so gewählt sind, dass das nachfolgende Falzexemplar, beispielsweise 9, erst der Verzögerungsstrecke 1, 2 zugeführt wird, wenn das vorauslaufende Falzexemplar 8 dieses verlassen hat. Die Bedingung ist bei einer Sammelproduktion erfüllt oder bei der Verwendung von Weichen, mit deren Hilfe eine wechselweise Aufteilung des Falzexemplarstromes möglich ist, zu erreichen.

In den Fig. 2 bis 4 ist die obere Verzögerungsstrekke 1 im einzelnen dargestellt. Wie Fig. 2 erkennen lässt, ist die Antriebsrolle 15 auf einer mit dreifacher Maschinengeschwindigkeit laufenden Welle 24 angeordnet, auf der ein Antriebszahnrad 25 befestigt ist. Letzteres wird durch ein Zahnrad 26 angetrieben, das auf einerwelle 27 zusammen mit einem weiteren Zahnrad 28 angeordnet ist. Letzteres wird wiederum durch ein Zahnrad 29 auf der mit Maschinengeschwindigkeit drehenden Welle 30 angetrieben.

Das Zahnrad 25 auf der Welle 30 treibt ausserdem ein auf einer mit Maschinengeschwindigkeit rotierenden Welle 32 sitzendes Zahnrad 31 an. Auf der Welle 32 sitzt auch die Exzenterscheibe 23, an der ein Schubhebel 22 löbar befestigt ist, um den Exzenterantrieb wahlweise abschalten zu können. Dies ist bei 33 angedeutet.

Durch den Exzenter 22, 23 werden die Bandrollen 17, 18 im Rhythmus der Falzexemplarzuführung hin-und hergeschoben, wodurch sich bei der Bewegung in der einen Richtung eine Erhöhung der Geschwindigkeit der Bandleitung 14 und bei der Bewegung in der entgegengesetzten Richtung eine Verringerung der Geschwindigkeit der Bandleitung 14 ergibt und zwar jeweils auf eine mittlere Geschwindigkeit, mit der die Antriebsrolle 15 rotiert. Diese Geschwindigkeitserhöhung bzw. -reduzierung, bezogen auf die mittlere Geschwindigkeit, wirkt sich durch die erfindungsgemässe Ausbildung der Verzögerungsstrekke in vorteilhafter Weise zwischen den Bandrollen 19 und 20 aus, wodurch die Geschwindigkeit der Verzögerungsleitung einmal an die Geschwindigkeit der schnellerlaufenden Bandleitungen 3, 4 und im anderen Fall an die langsamerlaufenden Bandleitungen 5, 6 angepasst werden kann, um die vorteilhafte Übernahmeverzögerung und Abgabe der Falzexemplare sicherzustellen.

Die erfindungsgemässe Beschleunigungs- und Verzögerungswirkung des Bandabschnittes zwischen den Bandrollen 19, 20 erklärt sich dadurch, dass bei der Verschiebung der Umlenkrollen 17, 18 in der einen Richtung der mittleren Bandgeschwindigkeit quasi durch Zugabe einer zusätzlichen Bandlänge eine Geschwindigkeitserhöhung und bei einer Bewegung der Umlenkrollen 17, 18 in entgegengesetzter Richtung durch Wegnahme einer bestimmten Bandlänge eine Verzögerung aufgezwungen wird.

Der Schubhebel 22 ist in vorteilhafter Weise zwischen den beiden Umlenkrollen 17, 18 angelenkt, wodurch sich besonders günstige kinematische Verhältnisse ergeben. Wie Fig. 2 in Verbindung mit den Fig. 3 und 4 erkennen lässt, sind zwei Führungen 34, 34' an den Aussenseiten zweier Seitenwände 35, 35' befestigt. Die Seitenwände 35, 35' dienen als Lagerung für die in der Verzögerungsstrecke 1 verwendeten Bauteile.

Wie die Fig. 3 und 4 am besten zeigen, werden zwei Bolzen 37, 37' verwendet, die jeweils in einer Seitenwand 35, 35' gelagert sind und auf denen jeweils über nicht näher bezeichnete Lager die Umlenkrollen 17, 17' angeordnet sind, da bei dem hier beschriebenen Ausführungsbeispiel nebeneinander zwei Bandleitungen 14, 14' verwendet werden. Bei breiteren Falzprodukten können gegebenenfalls auch drei oder mehr Bandleitungen nebeneinander eingesetzt werden.

Die Unterbrechung der Bolzen 37, 37' zwischen den Seitenwänden 35, 35' ist erforderlich, um den vorteilhaften Antrieb des Schubhebels 22 zwischen den Umlenkrollen 17, 18 einzuleiten. Dabei würde die Bewegung des Schubhebels 22 bei einem durchgehenden Bolzen 37 behindert werden.

Zwischen den Führungen 34, 34' sind an der Aussenseite einer jeden Seitenwand 35, 35' verschiebbare Gleitschienen 38, 38' vorgesehen, in denen die Umlenkrollen 17, 18 über die Bolzen 37, 37' bzw. 41 sowie ein Bolzen 40 gelagert sind, wodurch bei der Hin- und Herbewegung der Schienen 38, 38' durch den Schubhebel 22 die Umlenkrollen 17,18 mitgenommen werden. Im Gegensatz zu den die Umlenkrollen 17, 17' tragendenn Bolzen 37, 37' sind die Umlenkrollen 18, 18' auf einem durchgehenden Bolzen 41 angeordnet, da dieser die Bewegung des Schubhebels 22 nicht behindert, wie Fig. 4 zeigt. Das Ende des Schubhebels 22 kann in der Mitte über Lager auf dem in den Gleitschienen 38, 38' befestigten Bolzen 40 fixiert sein. Zur Abdeckung der in den Fig. 2 bis 4 gezeigten Verzögerungsstrecke kann ein Blechdeckel 39 verwendet werden.

Da die Bolzen 37, 37' nur in einem sehr schmalen Bereich in den Gleitschienen 38, 38' geführt sind, ist es vorteilhaft, an den Innenseiten der Seitenwände 35, 35' Stützplatten 42, 42' vorzusehen.

Die Rotationsbewegung der Exzenterscheibe 23 wird über die Schubkurbel 22 in eine Längsbewegung umgewandelt, durch die die Gleitschienen 38, 38' hin- und herbewegt werden, um die gewünschte Verzögerung und Beschleunigung an dem unteren Abschnitt der um die Umlenkrollen 17, 18 geführten Bandleitung 14 zu erzeugen, die die Bewegung der Gleitschienen 38, 38' mit ausführen, da sie in diesen gelagert sind. Um eine Hin- und Herbewegung der Bolzen 37, 37' und 41 in den Gleitschienen 38, 38' über den Hub H zu ermöglichen, werden in den Seitenwänden 35, 35' entsprechend lange Längsschlitze 21,21' vorgesehen.

Fig. 5 zeigt eine Ausführungsvariante der erfindungsgemässen Verzögerungsstrecke, wobei ebenfalls wiederum nur die obere Verzögerungsstrecke 43 schematisch dargestellt ist. Diese umfasst eine Bandleitung 44, die durch eine Antriebsrolle 45 angetrieben wird. Die Bandleitung wird wiederum S-förmig in der bereits beschriebenen Weise um Bandrollen 47, 48 und 49, 50 geführt, wobei im Gegensatz zu der Darstellung gemäss Fig. 1 und 2 hier die Bandrollen 49, 50 weiter voneinander beabstandet sind und zwischen diesen ein absenkbares Falzmesser 51 angeordnet ist. Das Falzmesser 31 wird dann abgesenkt, wenn die Bandleitung 44 Minimalgeschwindigkeit aufweist. Beim Absenken des Falzmessers 41 wird das zwischen den Umlenkrollen 49, 50 befindliche Exemplar den darunterliegenden Falzwalzen 52 zugeführt, um den zweiten Längsfalz zu erzeugen. Das Falzwalzenpaar 52 übergibt dann jedes gefalzte Exemplar vorzugsweise unmittelbar an ein Schaufelrad. Eine weitere Betriebsvariante ist dadurch gegeben, dass bei abgeschaltetem Falzmesser 51 und bei abgesenktem Tisch 53 in Richtung des Pfeiles 54 eine Schuppenauslage möglich ist. Dafür ist auch das die Falzexemplare 54 aufnehmende, langsamerlaufende Auslegeband 55 tiefergesetzt, so dass die Schuppenbildung möglich ist.

Die dargestellten Verzögerungsbänder sollen bei abgeschalterer Verzögerung auch auf z.B. Sollgeschwindigkeit geschaltet werden können, um z.B. Doppelproduktion fahren zu können. Zur Schuppenauslage eignet sich besonders das «kurze Band».

## Patentansprüche

1. Falzapparat für Rollenrotationsdruckmaschinen, in welchem Falzexemplare über eine obere (3) und untere (4), Bänder aufweisende, druckmaschinennahe erste Bandleitung (3,4,10,11) einer Verzögerungsstrecke zuführbar sind, hinter der sie einer zweiten, langsamerlaufenden, druckmaschinenfernen Bandleitung (5, 6, 12, 13; 55) zugeführt werden, dadurch gekennzeichnet, dass zwischen der ersten Bandleitung (3, 4, 10, 11) und der zweiten Bandleitung (5, 6, 12, 13; 55) eine obere und untere Bänder (14, 14') aufweisende, die Verzögerungsstrecke bildende dritte Bandleitung (1, 2) angeordnet ist, deren Bänder (14, 14') mit variabler Geschwindigkeit antreibbar sind, dass die Bänder (14, 14') der dritten Bandleitung (1, 2) mit einer der ersten Bandleitung (3, 4) entsprechenden hohen Geschwindigkeit antreibbar sind, wenn die Vorderkante der mit Zwischenräumen zugeführten Falzexemplare (8, 9) diese erreicht, wonach die Bänder (14, 14') der dritten Bandleitung (1, 2) verzögert werden, in der Weise, dass sie die niedrigere Geschwindigkeit der zweiten Bandleitung (5, 6; 55) aufweisen, wenn die Vorderkante eines Falzexemplares (8, 9) diese erreicht und dass der Abstand zwischen nacheinander zugeführten Falzexemplaren (8, 9) so bemessen ist, dass das nachfolgende Falzexemplar (9) die Bänder (14, 14') der dritten Bandleitung (1, 2) erst erreicht, wenn diese wieder auf die Geschwindigkeit der Bänder (3, 4) der ersten Bandleitung (3, 4, 10, 11) beschleunigt wurden.

2. Falzapparat nach Anspruch 1, dadurch gekennzeichnet, dass die Bänder (14, 14') der dritten Bandleitung (1, 2) jeweils um zwei die Länge der Verzögerungsstrecke für die Falzexemplare (8, 9) definierende Umlenkrollen (19, 20) geführt sind und dann S-förmig zwei in Falzexemplartransportrichtung hin-und herverschiebbare Rollen (17, 18) umschlingen, wonach sie um zwei weitere Umlenkrollen (15, 16) geführt werden, von denen eine eine Bandantriebsrolle (15) ist, und dass jeweils die Bänderabschnitte zwischen den die Verzögerungsstrecke bildenden Umlenkrollen (19, 20) und den hin- und herverschiebbaren Rollen (17, 18) sowie zwischen letzteren und den weiteren Umlenkrollen (15,16) parallel zur Falzexemplartransportrichtung verlaufen.

3. Falzapparat nach Anspruch 2, dadurch gekennzeichnet, dass in jeder der drei Bandleitungen mindestens eine Umlenkrolle (10, 12, 19) in Transportrichtung der Falzexemplare (8, 9) verschiebbar ist.

4. Falzapparat nach Anspruch 2, dadurch gekennzeichnet, dass die hin- und herbewegbaren Rollen (17, 18) durch einen Kurbeltrieb (22, 23) verschiebbar sind.

5. Falzapparat nach Anspruch 4, dadurch gekennzeichnet, dass die hin- und herbewegbaren Rollen (17, 18) quer zur Transportrichtung der Falzexemplare (8, 9) jeweils mindestens doppelt vorhanden sind (17, 17', 18, 18').

6. Falzapparat nach Anspruch 5, dadurch gekennzeichnet, dass ein Rollenpaar (18, 18') neben zwei Seitenwänden (35, 35') auf einem durchgehenden Bolzen (41) und die Rollen (17, 17') des anderen Rollenpaares jeweils neben einer Seitenwand (35, 35') auf einem separaten Bolzen (37, 37') gelagert sind, und dass die Kurbel (22) zwischen den vorderen und hinteren Rollen (17, 17'; 18, 18') an einem Bolzen 40 befestigt ist, der zwischen den Seitenwänden (35, 35') verläuft und in hin- und herbeweglichen Teilen (38, 38') gelagert ist, an denen auch die Bolzen (37, 37'; 41) der Rollen (17, 17'; 18, 18') gelagert sind.

7. Falzapparat nach Anspruch 6, dadurch gekennzeichnet, dass die die Rollen (17, 17') lagernden kurzen Bolzen (37, 37') an einer jeweils an einer Seitenwand (35, 35') befestigten Stützplatte (42, 42') zusätzlich geführt sind.

8. Falzapparat nach einem der Ansprüche 2 bis 7, dadurch gekennzeichnet, dass der Kurbelantrieb (22, 23) abkoppelbar ist.

9. Falzapparat nach einem der vorhergehenden Ansprüche, dadurch gekennzeichnet, dass zwischen den eine verlängerte Verzögerungsstrecke bildenden Umlenkrollen (49, 50) der als Verzögerungsstrecke dienenden Bandleitung (43) ein Falzmesser (51) angeordnet ist, das, wenn die Bänder (44) ihre Minimalgeschwindigkeit aufweisen, die Falzexemplare zwischen ein unterhalb angeordnetes Falzwalzenpaar stösst.

10. Falzapparat nach einem der Ansprüche 2 bis 8, dadurch gekennzeichnet, dass eine der Verzögerungsstrecke (43) nachgeordnete Bandleitung (55) absenkbar ist, so dass die verzögerten Falzexemplare geschuppt auf dieser auslegbar sind.

## Claims

1. Folding apparatus for web-fed rotary printing machines, in which folded copies can be conveyed via a first belt conveyor (3, 4, 10, 11) near the printing machine and having upper (3) and lower (4) belts,to a delay section, behind which they are conveyed to a second slower-running belt conveyor (5, 6, 12, 13; 55) remote from the printing machine, characterised in that between the first belt conveyor (3,4, 10, 11) and the second belt conveyor (5, 6,12, 13; 55) there is arranged a third belt conveyor (1,2) having upper and lower belts (14,14') and forming the delay section, the belts of which (14, 14') can be driven with variable speed, in that the belts (14, 14') of the third belt conveyor (1, 2) can be driven at a high speed corresponding to the first belt conveyor (3, 4) when the front edge of the folded copies (8, 9) conveyed with intermediate spaces reaches these, after which the belts (14, 14') of the third belt conveyor (1,2) are delayed so that they have the lower speed of the second belt conveyor (5, 6; 55) when the front edge of a folded copy (8, 9) reaches these, and in that the distance between folded copies (8, 9) conveyed one after the other is so dimensioned that the subsequent folded copy (9) only reaches the belts (14, 14') of the third belt conveyor (1, 2) when these have again been accelerated to the speed of the belts (3, 4) of the first belt conveyor (3, 4, 10, 11 ).

2. Folding apparatus according to claim 1, characterised in that the belts (14, 14') of the third belt conveyor (1, 2) are guided respectively round two guide rollers (19, 20) defining the length of the delay section for the folded copies (8, 9), and then wind in an S-shape round two rollers (17, 18) which ban be moved backwards and forwards in the folded copy travel direction, after which they are guided round two further guide rollers (15, 16), one of which is a belt-driving roller (15), and in that respectively the belt sections extend between the guide rollers (19, 20) forming the delay section and the backwards and forwards moving rollers (17, 18) and also between the latter and the further guide rollers (15, 16) parallel to the folded copy travel direction.

3. Folding apparatus according to claim 2, characterised in that of each the three belt conveyors at least one guide roller (10, 12, 19) can be moved in the travel direction of the folded copies (8, 9).

4. Folding apparatus according to claim 2, characterised in that the backwards and forwards moving rollers (17, 18) can be moved by a connecting rod assembly (22, 23).

5. Folding apparatus according to claim 4, characterised in that the backwards and forwards moving rollers (17, 18) transverse to the travel direction of the folded copies (8, 9) are present respectively at least in duplicate (17, 17'; 18, 18').

6. Folding apparatus according to claim 5, characterised in that one pair of rollers (18, 18') is mounted near two side walls (35, 35') on a through pin (41), and the rollers (17, 17') of the other pair of rollers are mounted respectively near a side wall (35, 35') on a separate pin (37, 37'), and in that the crank (22) is secured between the front and the rear rollers (17, 17'; 18, 18') on a pin (40) which runs between the side walls (35, 35') and is mounted in forwards and backwards moving parts (38, 38') on which also the pins (37, 37'; 41) of the rollers (17, 17'; 18, 18') are mounted.

7. Folding apparatus according to claim 6, characterised in that the short pins (37, 37') supporting the rollers (17, 17') are additionally guided on a support plate (42, 42') secured respectively on a side wall (35, 35').

8. Folding apparatus according to one of claims 2 to 7, characterised in that the connecting rod (22, 23) can be uncoupled.

9. Folding apparatus according to one of the preceding claims, characterised in that between the guide rollers (49, 50) forming an extended delay section, of the belt conveyor (43) used as a delay section, there is arranged a folding blade (51) which pushes the folded copies between a pair of folding rollers arranged below, when the belts (44) are at their minimum speed.

10. Folding apparatus according to one of claims 2 to 8, characterised in that a belt conveyor (55) subsequently associated with the delay section (43) can be lowered so that the delayed folded copies can be laid out sheet-by-sheet on this.

## Revendications

1. Appareil de pliage pour presses d'imprimerie rotatives à bobines, dans lequel des exemplaires à plier peuvent être acheminés, par l'intermédiaire d'un premier transporteur à bande (3, 4, 10, 11) comprenant une bande supérieure (3) et une bande inférieure (4) et situé à proximité de la presse, à une zone de ralentissement en aval de laquelle ces exemplaires sont achéminés à un deuxième transporteur à bande (5, 6, 12, 13; 55), plus éloigné de la presse et circulant plus lentement, caractérisé en ce qu'entre le premier transporteur à bande (3, 4, 10, 11 ) et le deuxième transporteur à bande (5, 6, 12, 13; 55) est interposé un troisième transporteur à bande (1,2) qui comprend des bandes supérieure et inférieure (14, 14'), qui forment la zone de ralentissement et dont les bandes (14, 14') peuvent être entraînées à une vitesse variable, en ce que les bandes (14, 14') du troisième transporteur à bande (1, 2) peuvent être entraînées avec une grande vitesse, qui correspond au premier transporteur à bande (3, 4) au moment où le bord avant des exemplaires à plier (8, 9) acheminés avec des espacements intercalaires atteint ce transporteur, après quoi les bandes (14, 14') du troisième transporteur à bande (1, 2) sont ralenties de manière à posséder la vitesse plus faible du deuxième transporteur à bande (5, 6; 55) au moment où le bord avant d'un exemplaire à plier (8, 9) atteint ce deuxième transporteur et en ce que l'espacement entre les exemplaires à plier (8, 9) acheminés l'un après l'autre est calculé de manière que l'exemplaire à plier suivant (9) n'atteigne les bandes (14, 14') du troisième transporteur à bande (1, 2) que lorsque celui-ci a été réaccéléré à la vitesse des bandes (3, 4) du premier transporteur à bande (3, 4, 10, 11

2. Appareil de pliage selon la revendication 1, caractérisé en ce que les bandes (14, 14') du troisième transporteur à bande (1,2) embrassent des rouleaux de renvoi (19, 20) qui définissent la longueur de la zone de ralentissement des exemplaires à plier (8, 9) et,ensuite, embrassent, en suivant un trajet en forme de S, deux rouleaux (18, 19) qui sont mobiles en translation alternative dans la direction du transport des exemplaires à plier, après quoi ils embrassent deux autres rouleaux de renvoi (15, 16), dont l'un est un rouleau (15) d'entraînement de la bande, et en ce que les segments des bandes compris entre les rouleaux de renvoi (19, 20) qui forment la zone de ralentissement et entre les rouleaux (17, 18) mobiles en translation alternative, ainsi qu'entre ces derniers et les autres rouleaux de renvoi (15, 16), s'étendent parallèlement à la direction du transport des exemplaires à plier.

3. Appareil de pliage selon la revendication 2, caractérisé en ce que, dans chacun des trois transporteurs à bande, au moins un rouleau de renvoi (10, 12, 19) est mobile en translation dans la direction du transport des exemplaires à plier (8, 9).

4. Appareil de pliage selon la revendication 2, caractérisé en ce que les rouleaux (17, 18) mobiles en translation alternative peuvent être déplacés par un mécanisme à bielle-manivelle (22, 23).

5. Appareil de pliage selon la revendication 4, caractérisé en ce que les rouleaux mobiles en translation alternative (17, 18) sont prévus chacun au moins en double (17', 18') dans la direction transversale à la direction du transport des exemplaires à plier (8, 9).

6. Appareil de pliage selon la revendication 5, caractérisé en ce que deux rouleaux (18, 18') sont montés à côté de deux parois latérales (35, 35') sur un axe ininterrompu (41) et les rouleaux (17, 17') de l'autre paire de rouleaux sont montés chacun sur un axe séparé (37, 37'), à côté de leur paroi latérale respective (35, 35') et en ce que la bielle (22) est fixée, entre les rouleaux avant et arrière (17, 17'; 18, 18'), sur un axe (40) qui s'étend entre les parois latérales (35, 35') et est montée dans des pièces (38, 38') mobiles en translation alternative, sur lesquelles sont également montés les axes (37, 37'; 41) des rouleaux (17, 17'; 18, 18').

7. Appareil de pliage selon la revendication 6, caractérisé en ce que les axes courts (37, 37') qui portent les rouleaux (17, 17') sont guidés en supplément chacun sur une plaque d'appui (42, 42') fixée chacune à une paroi latérale (35, 35').

8. Appareil de pliage selon l'une des revendications 2 à 7, caractérisé en ce que le méchanisme à bielle-manivelle (22, 23) peut être désaccouplé.

9. Appareil de pliage selon l'une quelconque des revendications précédentes, caractérisé en ce qu'entre les rouleaux de renvoi (49, 50) du transporteur à bande (43) servant de zone de ralentissement, rouleaux qui forment une zone de ralentissement prolongée, est disposée une lame de pliage (51) qui, lorsque les bandes (44) ont leur vitesse minimum, pousse les exemplaires à plier entre deux rouleaux de pliage disposés au-dessous.

10. Appareil de pliage selon l'une des revendications 2 à 8, caractérisé en ce qu'un transporteur à bande (55) placé en aval de la zone de ralentissement (43) peut être abaissé de manière que les exemplaires à plier ralentis puissent être déposés sur ce transporteur dans une disposition en écailles.
